# EUROPÄISCHE PATENTSCHRIFT

(11) **EP 2 419 311 B1**
(45) Veröffentlichungstag und Bekanntmachung des Hinweises auf die Patenterteilung: **17.12.2014**
(21) Anmeldenummer: 11708988.8
(22) Anmeldetag: 25.02.2011
(51) Int. Cl.: B61C 9/48

(54) **ANTRIEBSEINHEIT FÜR SCHIENENFAHRZEUGE**
DRIVE UNIT FOR RAIL VEHICLES
UNITÉ D'ENTRAÎNEMENT POUR VÉHICULES FERROVIAIRES

(30) Priorität: 04.05.2010 DE 102010019392
(43) Veröffentlichungstag der Anmeldung: 22.02.2012
(73) Patentinhaber: Voith Patent GmbH, 89522 Heidenheim (DE)
(72) Erfinder: STARBATTY, Frank, 89522 Heidenheim (DE)
(74) Vertreter: Dr. Weitzel & Partner
(86) Internationale Anmeldenummer: PCT/EP2011/000937
(87) Internationale Veröffentlichungsnummer: WO 2011/137943

(56) Entgegenhaltungen:
- EP-A1- 0 792 784
- DE-A1- 10 225 708
- GB-A- 628 681
- US-A- 2 023 856
- US-A- 5 791 256

## Beschreibung

Die Erfindung betrifft eine Antriebseinheit für elektrische Schienenfahrzeuge. Siehe beispielsweise DE 195 30 155 A1, WO 96/25314 A1. DE 102 25 708 B4 beschreibt ein Getriebegehäuse zur Aufnahme eines Getriebegroßrades, mit einem Gehäusedeckel, welches mit einem Flansch ausgestattet ist. Das Getriebegehäuse ist im Bereich eines Lagers einteilig ausgeführt. Der Deckel ist als Teilhaube ausgeführt.

DE 10 2008 008 027 A1 beschreibt einen Antrieb mit einem Getriebe, das am Fahrmotor abgestützt ist.

Eine Antriebseinheit mit den im Oberbegriff von Anspruch 1 definierten Merkmalen ist aus EP 0 792 784 A1 bekannt.

Besonders bei schnell fahrenden Fahrzeugen kommt es auf ein günstiges Schwingungsverhalten der Antriebseinheit an. Die Massen unabgefederter Bauteile sollen so gering wie möglich gehalten werden, und zwar zur Schonung der Antriebseinheit selbst, aber auch des Fahrweges. Dies ist bei den bisher bekannten Antriebseinheiten nicht immer der Fall.

Der Erfindung liegt die Aufgabe zugrunde, eine Antriebseinheit der genannten Art derart zu gestalten, dass die Masse der beteiligten Bauteile möglichst gering gehalten werden kann, und dass die Fahrdynamik gegenüber bekannten Antriebseinheiten verbessert wird.

Diese Aufgabe wird durch die Merkmale von Anspruch 1 gelöst.

Wichtige Merkmale der Erfindung sind die Folgenden:
- Das Gehäuse besteht aus einem einzigen Hauptteil und einem Deckel.
- Der Motor sitzt auf einer einzigen Konsole, die am Tragrohr befestigt ist.
- Das Tragrohr ist dem Hauptteil des Gehäuses angegossen, sodass diese beiden eine starre Einheit miteinander bilden.

Der Erfinder hat einen wesentlichen Nachteil konventioneller Antriebseinheiten erkannt: Besteht das Gehäuse aus zwei Bauteilen, so müssen diese jeweils getrennt auf Bearbeitungsmaschinen zur Bearbeitung aufgespannt werden, beispielsweise zum Bohren oder Fräsen. Dies führt dazu, dass sich Fertigungstoleranzen beim Paaren addieren. Stattdessen erlaubt die Einteiligkeit des Gehäuses dessen Fertigung in einer einzigen Aufspannung auf der Bearbeitungsmaschine. Die sich sonst addierenden Fertigungstoleranzen werden somit deutlich verringert.

Bei bisher bekannten Antriebseinheiten ist die Motorbefestigung konstruktionsbedingt statisch überbestimmt. Dies führt zu Abweichungen der SollPosition, und damit zur Gefahr unerwünschter Verspannungen und Vibrationen.

Man könnte bei der zweiteiligen Bauart des Gehäuses zwar daran denken, die beiden Gehäuseteile vor der Endbearbeitung miteinander zu verschrauben. Dies hat aber den Nachteil, dass die Gehäuseteile dann nicht mehr frei austauschbar sind. Vielmehr müssen sie als zusammengehörend gekennzeichnet werden.

Der Stand der Technik sowie die Erfindung sind anhand der Zeichnung näher erläutert. Darin ist im Einzelnen folgendes dargestellt:
- Figur 1: zeigt Stand der Technik.
- Figur 2: zeigt Stand der Technik.
- Figur 3: zeigt die wesentlichen Teile einer erfindungsgemäßen Antriebseinheit in perspektivischer Darstellung.
- Figur 4: zeigt einen Teil des Gehäuses und des Antriebsritzels in Draufsicht auf einen Horizontalschnitt.

In Figur 1 erkennt man eine Antriebswelle 1, die an ihren beiden Enden nicht dargestellte Räder trägt. Die Antriebswelle ist ein einem Tragrohr 2 gelagert, und zwar mittels hier nicht erkennbarer Tatzlager. Ein Gehäuse 3 ist zweigeteilt - siehe das Gehäuse-Hauptteil 3.1 und den Deckel 3.2.

Tragrohr 2 und Gehäuse 3 sind über einen Flansch 2.1 sowie mittels Schrauben fest miteinander verbunden.

Das Gehäuse umschließt ein hier nicht gezeigtes Stirnrad sowie ein Antriebsritzel 4.

Am Tragrohr 2 sind zwei Konsolen 5, 6 vorgesehen. Diese tragen einen hier nicht dargestellten Motor. Die Abtriebswelle des Motors arbeitet auf das Antriebsritzel 4.

Bei dieser zweiteiligen Ausführung von Gehäuse und Tragrohr entsteht an der Verbindungsstelle der beiden Gehäuseteile 2 und 3 eine Schnittstelle * mit den üblichen Fertigungsfehlern. Addieren sich diese in ungünstiger Weise, so hat dies einen negativen Einfluss auf die Passgenauigkeit der Verbindungsstellen zum Motor. Dieser ist nämlich sowohl mit dem Tragrohr 2 als auch mit dem Gehäuse 3 fest verbunden.

Figur 2 lässt wiederum das Gehäuse erkennen, genauer gesagt Teile das untere Gehäuseteil ferner das hiervon umschlossene Antriebsritzel 4.

Die erfindungsgemäße Ausführungsform unterscheidet sich von der Ausführungsform gemäß der Figuren 1 und 2 in Folgendem:
Vor allem ist das Gehäuse 3 einteilig. Es umfasst einen Hauptteil 3.1, der Stirnrad (nicht gezeigt) und Antriebsritzel 4 voll und ganz umschließt, anders als bei der Ausführung gemäß der Figuren 1 und 2. Ein Deckel 3.2 ist vorgesehen, der das Hauptteil 3.1 des Gehäuses 3 abdeckt und dicht verschließt. Deckel 3.2 besteht im vorliegenden Falle aus einer ebenen Platte.

Man erkennt wiederum die Welle 1 sowie das Tragrohr 2. Das Tragrohr 2 weist eine einzige Konsole 5 auf. Die Konsole 5 ist am Tragrohr 2 angebracht. Tragrohr 2 kann beispielsweise als Gussteil hergestellt werden, in einem einzelnen Vorgang zusammen mit den Gehäuseteilen 3.1 und 3.2.

Der Motor ist auch hier wieder nicht dargestellt. Jedoch erkennt man eine Motorglocke 7. Diese ist im vorliegenden Falle kegelstumpfförmig. Sie umfasst einen Ring 7.1 sowie Speichen 7.2. Die Speichen 7.2 sind - in Richtung der Drehachse des Antriebsritzels 4 gesehen - strahlenförmig angeordnet. Ihre radial äußeren Enden greifen am Ring 7 an, und ihre radial inneren Enden am Hauptteil 3.1 des Gehäuses.

Der Motor wird an Konsole 5 sowie an Ring 7.1 der Motorglocke montiert. Die Gebläseluft des Motors gelangt durch die Zwischenräume zwischen den Speichen 7.2 nach außen.

Ein wesentlicher Vorteil der erfindungsgemäßen Ausführungsform gemäß der Figuren 3 und 4 besteht in der Einteiligkeit des Gehäuses 3, genauer gesagt des Hauptteiles 3.1 des Gehäuses. Damit lassen sich beim Bearbeiten des Gehäuses deutliche Einsparungen erzielen. Man könnte zwar auch die Gehäuseteile 3.1 und 3.2 bei zweiteiliger Ausführung vor der Endbearbeitung miteinander verschrauben, um ein Addieren von Fertigungstoleranzen zu vermeiden. Dann müssten die beiden Teile jedoch gekennzeichnet werden, sodass sie später einander zuordenbar sind. Bei der einteiligen Ausführungsform gemäß der Erfindung entfällt dies.

Weiterhin sind Hauptteil 3.1 des Gehäuses 3 und Tragrohr einteilig, da das Tragrohr 2 dem Gehäuse-Hauptteil 3.1 angegossen ist. Die einzige Konsole 5 sowie die exakte Positionierung der Motorglocke 7 sorgen für eine exakte Positionierung des Motors sowie für dessen Fixierung mit deutlicher Reduzierung der negativen Auswirkungen der statischen Überbestimmung.

Durch die Einteiligkeit des Hauptteiles 3.1 des Gehäuses 3 gibt es keine Verbindungs-Schnittstelle, und damit eine höhere Funktionsgenauigkeit.

Das Antriebsritzel 4 steht mit dem Motor über eine Membrankupplung 8 in Triebverbindung. Siehe Figur 4. Das vollständig gelagerte Antriebsritzel 4 trägt die Membrankupplung 8. Aufgrund der hohen Laufgenauigkeit und der hohen radialen Steifigkeit der Membrankupplung 8 ist der Rotor des Motors genau und zuverlässig gefühlt, auch ohne eigene Lagerung.

Um die Montage und Demontage des Motors zu erleichtern, können Membrankupplung 8 geteilt und die Teile mit einer Schraubverbindung miteinander verbunden sein

Weitere Vorteile sind die Folgenden:
- Verringerung des Bearbeitungsaufwandes des Gehäuses.
- Verringerung der Anzahl der einzelnen Bauteile, und damit geringere Kosten von Lagerhaltung, Beschaffung und so weiter.
- Das technische Risiko wird verringert, da Fehler beim Abdichten und Verbinden zweier Gehäuseteile entfallen.

### Bezugszeichenliste

- 1: Welle
- 2: Tragrohr
- 2.1: Flansch
- 3: Gehäuse
- 3.1: Hauptteil
- 3.2: Deckel
- 4: Antriebsritzel
- 5: Konsole
- 6: Konsole
- 7: Motorglocke
- 7.1: Ring
- 7.2: Speiche
- 8.: Membrankupplung
- *: Stelle, an der sich Fertigungstoleranzen addieren

## Patentansprüche

1. Antriebseinheit für Schienenfahrzeuge, umfassend die folgenden Bauteile oder Merkmale:
1.1 eine Welle (1), die an ihren beiden Enden je einen Lagerzapfen zum Tragen eines Antriebsrades aufweist;
1.2 ein Tragrohr (2), das die Welle (1) umgibt und auf dieser gelagert ist;
1.3 einen Motor, der am Tragrohr (2) gelagert ist;
1.4 ein Getriebe mit einem Stirnrad und einem Antriebsritzel (4);
1.5 ein Gehäuse (3), dass das Stirnrad und das Antriebsritzel (4) umgibt;
1.6 der Motor sitzt auf einer einzigen Konsole (5), die am Tragrohr (2) befestigt ist; **dadurch gekennzeichnet, dass**
1.7 das Gehäuse (3) aus einem einzigen Hauptteil (3.1) und einem Deckel (3.2) besteht;
1.8 das Gehäuse weist eine Motorglocke (7) auf, die eine feste Verbindung zwischen dem Motorgehäuse und dem Hauptteil (3.1) des Gehäuses (3) bildet;
und
1.9 das Tragrohr (2) ist dem Hauptteil (3.1) des Gehäuses (3) angegossen, sodass diese beiden eine starre Einheit miteinander bilden.

2. Antriebseinheit nach Anspruch 1, **dadurch gekennzeichnet, dass** die Motorglocke einen zur Drehachse des Motors konzentrischen Ring (7.1) sowie eine Mehrzahl von Speichen (7.2) umfasst, und dass die Speichen mit ihren radial inneren Enden am Hauptteil (3.1) des Gehäuses (3) angeschlossen sind.

3. Antriebseinheit nach Anspruch 1 oder 2, **dadurch gekennzeichnet, dass** das Antriebsritzel (4) über eine Membrankupplung (8) mit dem Motor in Triebverbindung steht.

4. Antriebseinheit nach einem der Ansprüche 1 bis 3, **gekennzeichnet durch** die folgenden Merkmale:
4.1 der Rotor des Motors ist nur mit einem einzigen Lager gelagert;
4.2 der Rotor des Motors stützt sich an der Getriebeseite auf der Membrankupplung (8) ab;
4.3 die Membrankupplung (8) ist vom vollständig gelagerten Antriebsritzel (4) getragen.

## Claims

1. A drive unit for rail vehicles, comprising the following components or characteristics:
1.1 a shaft (1), which has a bearing pin on each of both its ends for carrying a drive wheel;
1.2 a supporting tube (2), which encloses the shaft (1) and is journalled thereon;
1.3 an engine, which is mounted on the supporting tube (2);
1.4 a transmission having a spur wheel and a drive pinion (4);
1.5 a housing (3), which encloses the spur gear and the drive pinion (4);
1.6 the engine rests on a single bracket (5), which is fastened to the supporting tube (2); **characterised in that**
1.7 the housing (3) of a single main part (3.1) and of a lid (3.2) consists;
1.8 the housing includes a engine bell (7), which forms a fixed connection between the engine housing and the main part (3.1) of the housing (3); and
1.9 the supporting tube (2) is moulded to the main part (3.1) of the housing (3), so that both of them form a rigid unit.

2. A drive unit according to claim 1, **characterised in that** the engine bell contains a ring (7.1) which is concentric to the rotational axis of the engine, as well as a plurality of spokes (7.2), and that the spokes are connected to the main part (3.1) of the housing (3) with their radially internal ends.

3. A drive unit according to claim 1, **characterised in that** the drive pinion (4) is connected to and actuated by the engine via a membrane coupling (8).

4. A drive unit according to one of the claims 1 to 3, **characterised by** the following features:
4.1 the rotor of the engine is only journalled on a single bearing;
4.2 the rotor of the engine is supported at the transmission side on the membrane coupling (8);
4.3 the membrane coupling (8) is carried by the fully journalled drive pinion (4).

## Revendications

1. Unité d'entraînement pour véhicules ferroviaires, comprenant les pièces ou caractéristiques suivantes:
1.1 un arbre (1), présentant en chacune de ses deux extrémités un maneton de palier pour supporter une roue d'entraînement ;
1.2 un tube support (2) qui entoure l'arbre (1) et repose sur celui-ci ;
1.3 un moteur qui repose sur le tube support (2) ;
1.4 une transmission pourvue d'une roue dentée cylindrique et d'un pignon d'entrainement (4) ;
1.5 un carter (3), entourant la roue dentée cylindrique et le pignon d'entrainement (4) ;
1.6 le moteur repose sur une seule console (5), fixée au tube support (2); **caractérisée en ce que**
1.7 le carter (3) se compose d'une seule partie principale (3.1) et d'un couvercle (3.2);
1.8 le carter présente une cloche moteur (7) formant une liaison rigide entre le carter moteur et la partie principale (3.1) du carter (3);
et
1.9 le tube support (2) est coulé sur la partie principale (3.1) du carter (3) de sorte que les deux éléments constituent ensemble une unité rigide.

2. Unité d'entraînement selon la revendication 1, **caractérisée en ce que** la cloche moteur comprend un anneau (7.1) concentrique par rapport à l'axe de rotation du moteur, de même qu'une pluralité de rayons (7.2) et que les rayons sont reliés à la partie principale (3.1) du carter (3) par leurs extrémités radialement internes.

3. Unité d'entraînement selon les revendications 1 ou 2, **caractérisée en ce que** le pignon d'entrainement (4) assure une liaison motrice avec le moteur par le biais d'un accouplement à membrane (8).

4. Unité d'entraînement selon l'une des revendications 1 à 3, présentant les caractéristiques suivantes:
4.1 le rotor du moteur ne repose que sur un seul palier ;
4.2 le rotor du moteur s'appuie sur l'accouplement à membrane (8) au niveau de la partie transmission;
4.3 l'accouplement à membrane (8) est supporté par le pignon d'entrainement (4) entièrement guidé.
